# EUROPÄISCHE PATENTSCHRIFT

(11) **EP 2 603 674 B1**
(45) Veröffentlichungstag und Bekanntmachung des Hinweises auf die Patenterteilung: **09.08.2017**
(21) Anmeldenummer: 11725477.1
(22) Anmeldetag: 17.06.2011
(51) Int. Cl.: F01L 1/047, F01M 13/04

(54) **Hohlkörper mit integrierter Ölabscheideeinrichtung**
HOLLOW BODY WITH INTEGRATED OIL SEPARATOR
CORPS CREUX À SEPARATEUR D'HuILE INTÉGRÉ

(30) Priorität: 10.08.2010 DE 102010033955
(43) Veröffentlichungstag der Anmeldung: 19.06.2013
(73) Patentinhaber: Thyssenkrupp Presta Teccenter Ag, 9492 Eschen (LI)
(72) Erfinder: MÜLLER, Ulf, 09116 Chemnitz (DE); MEUSEL, Jürgen, 09573 Dittmannsdorf (DE)
(74) Vertreter: Lorenz, Bernd Ingo Thaddeus
(86) Internationale Anmeldenummer: PCT/EP2011/060116
(87) Internationale Veröffentlichungsnummer: WO 2012/019812

(56) Entgegenhaltungen:
- EP-A1- 0 596 764
- WO-A1-2005/084779
- WO-A1-2006/119737
- DE-A1-102005 042 720
- US-A- 4 651 704
- US-A1- 2003 033 791

## Beschreibung

Die vorliegende Erfindung betrifft einen zumindest bereichsweise hohlzylindrisch ausgebildeten und im Folgenden als Hohlkörper bezeichneten Körper mit integrierter Ölabscheideeinrichtung, wobei in einem Hohlraum des Hohlkörpers ein Drallerzeuger angeordnet ist, wobei der Hohlkörper zumindest eine endseitige Zuführöffnung zur Einleitung von mit Öl beladenem Gas in den Hohlraum aufweist und wobei der Hohlkörper zumindest eine Abführöffnung zur Ausleitung von abgeschiedenem Öl und zur Ausleitung von von Öl befreitem Gas aufweist. Die Ölabscheideeinrichtung ist insbesondere bei Verbrennungsmotoren der Zylinderkopfhaube vorgesehen. Entsprechend betrifft die Erfindung auch eine Zylinderkopfhaube, die einen Hohlkörper mit integrierter Ölabscheideeinrichtung umfasst.

Unter den Begriff "Drallerzeuger" wird im Rahmen der vorliegenden Erfindung insbesondere ein Körper verstanden, der selbst Durchströmkanäle für mit Öl beladenem Gas aufweist oder der zusammen mit dem Hohlkörper, in dem er angeordnet ist, Durchströmungskanäle für mit Öl beladenem Gas ausbildet, wobei die Durchströmungskanäle der Gasströmung einen Drall aufzwingen. Durch den Drall kommt es zu einer Abscheidung von Öl an den Wänden der Durchströmungskanäle.

Bei Verbrennungsmotoren und Kolbenverdichtern werden in der Praxis Leckageverluste beobachtet, die auf eine nicht vollständige Abdichtung zurückzuführen sind. Diese Leckageverluste werden als Blowby-Gas bezeichnet und enthalten einen erheblichen Anteil an Öl. Bezogen auf Verbrennungsmotoren ist es deshalb üblich das an der Nockenwelle anfallende Blowby-Gas zurück in den Ansaugtrakt des Verbrennungsmotors zu leiten. Um einerseits den Verlust an Öl durch Blowby-Gas zu minimieren und andererseits eine optimale Verbrennung und eine minimale Umweltbelastung zu gewährleisten, ist es bekannt, das Blowby-Gas einer Ölabscheidung zu unterziehen und das abgeschiedene Öl zurück in den Ölkreiskauf zu führen. Dabei besteht das Bestreben, entsprechende Ölabscheidesysteme möglichst einfach aber dennoch zuverlässig und effizient auszugestalten.

Ein Hohlkörper mit integrierter Ölabscheideeinrichtung mit den eingangs beschriebenen Merkmalen ist aus der DE 10 2004 011 177 A1 bekannt. Innerhalb eines zylindrischen Gehäuses ist ein wendelförmiger Drallerzeuger angeordnet, der das durchgeleitete Blowby-Gas, welches auch als Ölnebel oder ölbeladenes Gas bezeichnet wird, aufgrund der Strömung entlang der durch den Drallerzeuger gebildeten Scheckengänge in Rotation versetzt. Durch diese Rotation werden Öltröpfchen nach außen geschleudert und können sich so an der Wand des Hohlkörpers absetzen und nachfolgend abgeführt werden. Um eine möglichst vollständige Abscheidung des Öls zu erreichen, wird neben einer Veränderung der Steigung und/oder des Durchmessers der einzelnen Schneckengänge auch die Anordnung mehrerer Drallerzeuger hintereinander vorgeschlagen, wobei dann auch in den verschiedenen Drallerzeugern die Drehrichtung verändert werden kann. Mit der Hintereinanderschaltung mehrerer Drallerzeuger kann zwar die Abscheideleistung verbessert werden, jedoch können dann unerwünscht große Strömungs- und Druckverluste resultieren.

Eine gattungsgemäße Ölabscheideeinrichtung mit den eingangs beschriebenen Merkmalen ist auch aus der US 2003/0033791 A1 bekannt. Hinter dem Drallerzeuger ist zur Ableitung des Öls ein Ringraum vorgesehen, in den das an der Innenwand abgeschiedene Öl abgeführt werden kann. Um die Strömung zu begrenzen, ist an einem innenliegenden Kanal ein Kragen versehen, um den Ringraum nach innen zu begrenzen. Unmittelbar an der Innenwand bleibt der Strömungsquerschnitt für das Öl und einen Teil des Gasstromes frei.

Des Weiteren sind mehrstufige Abscheidevorrichtungen bekannt, die als separate Baueinheiten aus mehreren Modulen zusammengesetzt sind. Derartige Abscheidevorrichtungen erfordern einen unerwünscht großen Einbauraum, insbesondere wenn diese in eine Zylinderkopfhaube integriert werden sollen. Eine solche Abscheidevorrichtung ist beispielsweise aus der DE 101 27 820 A1 bekannt.

Vor diesem Hintergrund liegt der Erfindung die Aufgabe zugrunde, einen gattungsgemäßen Hohlkörper mit integrierter Ölabscheideeinrichtung bereitzustellen, durch den bei möglichst geringem herstellungstechnischen Aufwand eine verbesserte Ölabscheidung aus Blowby-Gasen ermöglicht wird.

Erfindungsgemäß wird diese Aufgabe durch einen Hohlkörper mit den Merkmalen des Patentanspruches 1 gelöst. Gemäß der Erfindung ist dem in den Hohlkörper integrierten Drallerzeuger, der hier eine erste Ölabscheidestufe bildet, in Strömungsrichtung gesehen ein Ölabscheider nachgelagert, der als zweite Ölabscheidestufe wirkt. Der Drallerzeuger und der Ölabscheidering sind vorteilhaft koaxial im Hohlraum des Hohlkörpers angeordnet.

Der Drallerzeuger ist dabei mit Vorteil als ein sich in axialer Richtung des Hohlkörpers erstreckender Körper ausgebildet, der umfänglich zumindest einen Schneckengang aufweist oder bildet, so dass durch den Schneckengang zwischen dem Körper des Drallerzeugers und der Innenwand des Hohlkörpers zumindest ein Strömungsweg zur Führung des eingeleiteten ölbeladenen Gases und zur innenwandseitigen Abscheidung von Ölpartikeln gebildet ist. Dabei kann das vom Öl zu befreiende Blowby-Gas durch die endseitige Zuführöffnung in den Hohlkörper einströmen.

Der Hohlkörper kann beispielsweise die Form eines einfachen Rohres aufweisen, wobei dann die Zuführöffnung durch ein offenes Ende dieses Rohres gebildet sein kann. Wenn das Blowby-Gas durch die endseitige Zuführöffnung eintritt, wird der Drallerzeuger als erste Ölabscheidestufe axial oder zumindest im Wesentlichen axial angeströmt, wobei dann der Drallerzeuger eine Rotationsbewegung des vom Öl zu befreienden Gases bewirkt. Neben der endseitigen Zuführöffnung können aber auch weitere, insbesondere radiale Öffnungen vorgesehen sein.

In einer besonders bevorzugten Ausführungsform der Erfindung weist der Körper des Drallerzeugers zumindest bereichsweise einen zweiten Schneckengang auf. Hierdurch werden zumindest bereichsweise zwei parallel verlaufende Strömungswege gebildet. Dabei ist die Ausgestaltung des Hohlkörpers mit zwei Schneckengängen mit Vorteil im Anfangsbereich des Drallerzeugers vorgesehen, und sind die Zuführöffnungen derart angeordnet, dass das einströmende ölbeladene Luft (Blowby-Gas) - im Wesentlichen ohne strömungstechnische Widerstände bzw. mit minimierten strömungstechnischen Widerständen - in das Innere des Hohlkörpers geleitet wird. Da das Blowby-Gas im Wesentlichen durch einen im Hohlkörperinneren erzeugten Unterdruck in den Hohlraum des Hohlkörpers angesaugt wird, wird versucht, diesen Unterdruck durch die Minimierung von Strömungswiderständen im Wesentlichen aufrechtzuerhalten. Der erforderliche Unterdruck kann dabei beispielsweise durch eine an den Hohlraum der Nockenwelle angekoppelte Pumpe erzeugt werden. Der zweite Schneckengang ist mit Vorteil derart ausgebildet, dass er sich in etwa über die Hälfte einer vollständigen Schneckenwindung von insgesamt 360° erstreckt. Ohne Einschränkung können auch drei oder noch mehr parallele Strömungswege, die durch Schneckengänge getrennt sind, vorgesehen sein.

Der bzw. jeder Schneckengang kann derart ausgebildet sein, dass die Steigung des jeweiligen Schneckenganges variiert. Bevorzugt sind die Steigungen der beiden Schneckengänge gleich groß, wobei die Steigung insgesamt durch den ersten Schneckengang vorgegeben ist bzw. von den Anforderungen an denselben abhängig ist. Mit Vorteil variiert die Steigung derart, dass die Abstände der Schneckenwände eines Schneckengangs und damit der Querschnitt der durch die Schneckenwände gebildeten Strömungswege bzw. Strömungskanäle sich verkleinern. Hierdurch wird das Blowby-Gas im Laufe seines Strömungsweges weiter beschleunigt und der im Hohlraum des Hohlkörpers bestehende Unterdruck im Wesentlichen beibehalten.

Zur Abführung des abgeschiedenen Öls und/oder des vom Öl bereinigten Blowby-Gases können im Hohlkörper mantelseitig eine oder mehrere Abführöffnungen vorgesehen sein, wobei durch ein im Hohlraum des Hohlkörpers angeordnetes, den Abführöffnungen nachgeordnetes Strömungsleitelement das vom Öl gereinigte, in axialer Richtung durch den Hohlkörper strömende Gas in Richtung der radialen Abführöffnung(en) nach außen umgelenkt wird. Das abgeschiedene Öl, welches in Strömungsrichtung an der Innenwand des Hohlkörpers entlang fließt, wird durch eine oder mehrere, in Strömungsrichtung gesehen vor den mantelseitigen Abführöffnungen für das Gas angeordnete mantelseitige Öl-Abführöffnungen aus dem Hohlkörper ausgeleitet. Des Weiteren können Abführöffnungen auch an einem axialen Ende gegenüberliegend der Zuführöffnung gebildet sein.

Gemäß einer anderen bevorzugten Ausführungsform der Erfindung ist in dem Drallerzeuger ein Bypass-Kanal integriert. Der Bypass-Kanal kann dabei durch eine axiale, beidseitig offene Durchgangsbohrung durch den Drallerzeuger gebildet sein. Dabei ist die Bypassbohrung über ein integriertes Bypass-Ventil druckabhängig freigebbar. Wenn gemäß einer bevorzugten Ausgestaltung zusätzlich zu der erfindungsgemäßen vorgesehenen endseitigen Zuführöffnung auch zumindest eine mantelseitige Zuführöffnung vorgesehen ist, kann bezüglich dieser unterschiedlichen Zuführöffnungen auch eine funktionelle Aufteilung erfolgen. So ist es beispielsweise möglich, dass die zumindest mantelseitige Öffnung in einen Strömungsweg des Drallerzeugers mündet, während die endseitigen Zuführöffnung dem Bypass-Ventil zugeordnet ist. Im Rahmen einer solchen Ausgestaltung ergibt sich der Vorteil, dass durch die mantelseitige Zuführöffnung für den Drallerzeuger bereits aufgrund der radialen Einströmung ein gewisser Drall erzeugt werden kann, der durch die wendelförmige Struktur der Strömungsregel verstärkt wird. Über die endseitige Zuführöffnung kann dagegen ein Bypass-Ventil direkt axial, beispielsweise gegen die Kraft einer Feder, beaufschlagt werden, wobei jedoch auch das durch die Bypass-Bohrung strömende Blowby-Gas am Ende des Drallerzeugers bevorzugt so umgelenkt wird, dass es über den nachgelagerten Ölabscheidering geführt wird.

Ein weiterer Aspekt der vorliegenden Erfindung beschäftigt sich mit einer Verbesserung der Abscheideleistung, wobei insbesondere eine variable Anpassung an niedrige und hohe Volumenströme ermöglicht werden soll. Zu diesem Zweck kann der Drallerzeuger bei einer mehrgängigen Ausgestaltung an einer Eingangsseite, die von der Zuführöffnung angeströmt wird, ein Absperrorgan aufweisen, welches zumindest eine der zwischen den Schneckengängen gebildeten Strömungswege freigeben und verschließen kann. Das Absperrorgan kann auf besonders einfache Weise druckgesteuert betätigt werden, wobei zwischen dem Drallerzeuger und dem Ölabscheidering ein erster Druck vorliegt, wobei an der Eingangsseite des Drallerzeugers ein zweiter Druck vorliegt und wobei der zumindest eine Strömungsweg abhängig von der Druckdifferenz zwischen dem zweiten Druck und dem ersten Druck freigegeben oder verschlossen wird.

Damit wird eine integrierte Ölabscheideeinrichtung bzw. eine erste Stufe der Ölabscheideeinrichtung in Form eines Drallerzeugers offenbart, die abhängig von dem Differenzdruck zwischen Eingangsseite und Ausgangsseite des Drallerzeugers, das heißt abhängig von dem Volumenstrom, schaltbar ist. Anstelle einer festen Geometrie, welche für verschiedene Volumenströme und dabei auftretende Druckdifferenzen einen Kompromiss darstellt, ermöglicht die beschriebene bevorzugte Ausgestaltung über einen breiten Bereich des Volumenstroms des Blowby-Gases eine gute Abscheideleistung bei einer gleichzeitig begrenzten Druckverlustzunahme.

Bei der Funktion des Drallerzeugers ist zu berücksichtigen, dass zur Erzeugung der für eine effektive Ölabscheidung notwendige Zentrifugalkraft eine gewisse Strömungsgeschwindigkeit und entsprechend ein gewisser Differenzdruck vorhanden sein sollen. Um bei einem geringen Volumenstrom an Blowby-Gas den gewünschten Druck aufrechtzuerhalten, ist gemäß der beschriebenen bevorzugten Ausgestaltung ein kleiner Strömungsquerschnitt dadurch bereitzustellen, dass lediglich der Zugang zu einem der mehreren Strömungswege geöffnet ist. Die Abscheidung durch einen der Strömungswege kann dabei auf eine Druckdifferenz und eine entsprechende Strömungsgeschwindigkeit optimiert werden, welche bereits bei einem kleinen Volumenstrom auftreten.

Um bei der Zunahme des Volumenstroms übermäßige Druckverluste zu vermeiden, wird durch das druckabhängig betriebene Absperrorgan der Strömungsquerschnitt vergrößert, indem ein weiterer Strömungsweg zwischen den Schneckengängen oder mehrere Strömungswege freigegeben werden. So ist zweckmäßigerweise zumindest der Zugang zu einem der Strömungswege unterhalb einer vorgegebenen Druckdifferenz geschlossen und wird bei Überschreiten der vorgegebenen Druckdifferenz vor dem Absperrorgan frei gehen.

Bevorzugt ist eine Ausgestaltung bei der der Drallerzeuger zumindest drei Schneckengänge und entsprechend drei Strömungswege aufweist, wobei ein zweiter und ein dritter Strömungsweg mit zunehmender Druckdifferenz sequentiell von dem Absperrorgan freigegeben werden.

Wie nachfolgend weiter erläutert, kann das Absperrorgan als Schieber, Bolzen oder dergleichen ausgeführt sein, wobei das Absperrorgan durch die wirkende Druckdifferenz beispielsweise gegen die Kraft einer Feder, zugestellt wird. Insbesondere kann dabei vorgesehen sein, dass bei der sequentiellen Freigabe weiterer Strömungswege die entsprechenden Zugänge jeweils erst nur teilweise und bei einem weiteren Hub schließlich vollständig geöffnet werden. Üblicherweise ist vorgesehen, dass bei einer großen Druckdifferenz in einer Endstellung des Absperrorgans sämtliche Strömungswege geöffnet sind, um einen maximalen Strömungsquerschnitt für die Ölabscheidung bereitzustellen.

Da bereits bei kleinen Volumenströmen eine Abscheidung von Öl aus dem Blowby-Gas erfolgen soll, ist der Zugang zu einem ersten Strömungsweg gemäß einer bevorzugten Ausgestaltung der Erfindung stets nicht vollständig verschlossen. Im Rahmen der Erfindung liegen dabei Ausgestaltungen, bei denen der Zugang zu dem ersten Strömungsweg bei einer geringen Druckdifferenz in einer ersten Endposition des Absperrorgans vollständig geöffnet ist oder durch das Absperrorgan zum Teil verdeckt und damit teilweise verschlossen ist, um eine weitere Reduzierung des Strömungsquerschnittes bzw. bei besonders kleinen Volumenströmen einer Erhöhung des Differenzdruckes zu bewirken.

Um sehr große Volumenströme an Blowby-Gas abführen zu können, die beispielsweise bei großen Belastungen des Verbrennungsmotors oder bei einem Defekt des Verbrennungsmotors auftreten können, kann unabhängig von den zwischen den Schneckengängen gebildeten Strömungswegen auch ein weiterer Strömungspfad in Form des zuvor beschriebenen Bypass-Kanals vorgesehen werden, der parallel zu den durch die Schneckengänge begrenzten Strömungswege verläuft und an der Eingangsseite mit einem bereits zuvor beschriebenen Bypass-Ventil versehen ist.

Damit das Absperrorgan abhängig von der Druckdifferenz zwischen Eingangsseite und Ausgangsseite des Drallerzeugers verstellt wird, muss an einer Seite des Absperrorgans der erste Druck und an der anderen Seite des Absperrorgans der zweite Druck wirken. Insbesondere kann dazu der Bypass-Kanal des Drallerzeugers vorgesehen sein, der eine Seite des Absperrorgans mit dem Raum zwischen Drallerzeuger und Ölabscheidering verbindet.

Für die weitere Ausgestaltung des Drallerzeugers und des Absperrorgans ergeben sich im Rahmen der Erfindung unterschiedliche Möglichkeiten. So kann das Absperrorgan in einem zur Eingangsseite offenen Aufnahmeraum des Drallerzeugers angeordnet sein, wobei die Strömungswege jeweils durch eine Öffnung mit dem Aufnahmeraum verbunden sind. Durch eine Längsverschiebung des Absperrorgans in dem Aufnahmeraum werden die Öffnungen zu den einzelnen Strömungswegen nacheinander freigegeben, wobei, wie zuvor beschrieben, bevorzugt der erste Strömungsweg in jeder Stellung des Absperrorgans vorzugsweise zumindest nicht vollständig geschlossen ist.

Um die einzelnen Öffnungen freigeben zu können, sind grundsätzlich unterschiedliche Maßnahmen möglich. So können die in den Aufnahmeraum mündenden Öffnungen beispielsweise entlang einer Umfangslinie des Aufnahmeraums angeordnet sein, wobei dann das Absperrorgan an seinem der Eingangsseite zugewandten Ende unterschiedlich tiefe, den einzelnen Öffnungen zugeordnete Rücksprünge aufweist. Gemäß einer bevorzugten Ausgestaltung der Erfindung ist jedoch vorgesehen, dass die Öffnungen für die verschiedenen Strömungswege in Längsrichtung zueinander versetzt angeordnet sind, wobei das Absperrorgan als einfacher Innenbolzen ausgeführt ist. Eine solche Ausgestaltung zeichnet sich durch eine besonders einfache Konstruktion aus, wobei die Integration des Absperrorgans in den Drallerzeuger eine Minimierung des Bauraums ermöglicht. Mit einer Ausgestaltung des Absperrorgans als in Längsrichtung verschiebbaren Innenbolzen können auch ohne weiteres mehr als drei Strömungswege geöffnet und geschlossen werden, wobei der Innenbolzen auch eine einfache Integration eines Bypass-Ventils ermöglicht.

Die Bewegung des Innenbolzens ist üblicherweise durch Anschläge begrenzt, wodurch der Innenbolzen gleichzeitig gegen ein Herausfallen gesichert ist. Anschläge können beispielsweise durch Stufen innerhalb des Aufnahmeraums, Ringe, Schrauben oder dergleichen gebildet werden. Wenn der Innenbolzen bei der Herstellung des Hohlkörpers von der Eingangsseite des Drallerzeugers montiert wird, bietet es sich an, den Bewegungsbereich des Bolzens in Richtung der Ausgangsseite durch eine Stufe und in Richtung der Eingangsseite durch ein separates Element in Form eines Ringes oder einer Schraube zu begrenzen.

Bei der beschriebenen Ausgestaltung des Absperrorgans als Innenbolzen muss eine genaue Passung eingehalten werden, welche einerseits eine dauerhafte Beweglichkeit des Innenbolzens ermöglicht und andererseits eine ausreichende Abdichtung des Bolzens gegenüber dem Aufnahmeraum gewährleistet.

Während gemäß der beschriebenen Ausgestaltung der Hohlkörper nur die endseitige Zuführöffnung aufweisen muss, um einerseits das Absperrorgan mit dem zweiten Druck zu beaufschlagen und andererseits das Blowby-Gas zu dem Drallerzeuger zu leiten, kann der Hohlkörper gemäß einer alternativen Ausgestaltung zusätzlich zu der endseitigen Zuführöffnung radiale Öffnungen aufweisen, die jeweils direkt einem der zwischen den Schneckengängen gebildeten Strömungswege zugeordnet sind, wobei dann das Absperrorgan als Schieberhülse ausgebildet ist, um den direkten Eintritt des Blowby-Gases in die einzelnen Strömungswege druckabhängig zu steuern. Um das als Schieberhülse ausgebildete Absperrorgan dann mit dem eingangsseitigen zweiten Druck zu beaufschlagen, ist die endseitige Zuführöffnung vorgesehen.

Bei der beschriebenen Ausgestaltung des Absperrorgans als Schieberhülse ist diese vorzugsweise drehfest auf dem Drallerzeuger angeordnet und mit Durchbrechungen versehen, die den radialen Öffnungen des Hohlkörpers zugeordnet sind, um abhängig von der Druckdifferenz die einzelnen Strömungswege sequentiell freizugeben. Insbesondere können die radialen Öffnungen des Hohlkörpers die Form von Bohrungen aufweisen und entlang einer Umfangslinie des Hohlkörpers angeordnet sein, wobei zumindest ein Teil der Durchbrechungen der Schieberhülse die Form von Langlöchern aufweist, die sich in Längsrichtung des Hohlkörpers erstrecken. Bei der Anordnung der radialen Öffnungen entlang einer Umfangslinie ergibt sich der Vorteil, dass sämtliche Strömungswege des Drallerzeugers die gleiche zur Ölabscheidung nutzbare Länge aufweisen können.

Auch bei einer Ausgestaltung des Absperrorgans als Schieberhülse kann auf besonders einfache Weise eine Kraftabstützung durch eine Feder erfolgen, wobei auch die Schieberhülse eine Integration eines Bypass-Ventils ermöglicht.

Gegenstand der Erfindung ist auch eine Zylinderkopfhaube mit dem zuvor beschriebenen Hohlkörper. Der Hohlkörper kann dabei an der Haubeninnenseite angeordnet sein und insbesondere im montierten Zustand parallel zu einer von der Zylinderkopfhaube abgedeckten Nockenwelle verlaufen. Beide einzeln oder in Kombination vorgesehenen Maßnahmen erlauben insgesamt eine Reduzierung des Bauraums.

Das zu reinigende Blowby-Gas strömt durch die endseitige Zuführöffnung und/ oder weitere Zuführöffnungen in den Hohlkörper ein. Um dabei zu vermeiden, dass Öl von der sich drehenden Nockenwelle direkt in diese Öffnungen eingeschleudert wird, können Elemente wie Prallbleche oder Blenden eingesetzt werden, welche eine direkte Sichtlinie zwischen der endseitigen Zuführöffnung und/ oder weiteren Öffnungen verdecken.

Die Zylinderkopfhaube weist einen Haubenkörper auf, welcher zumindest eine Nockenwelle eines Motorblocks abdeckt. Der erfindungsgemäße Hohlkörper kann dabei als separates Teil gefertigt und an dem Haubenkörper befestigt sein. Des Weiteren besteht die Möglichkeit, dass der Hohlkörper einstückig als ein Abschnitt des Haubenkörpers gefertigt ist. Denkbar ist es auch, dass der erfindungsgemäße Hohlkörper einerseits von dem Haubenkörper und andererseits von einem separaten Teil gebildet ist. Dieses separate Teil und ein entsprechender Abschnitt des Haubenkörpers können beispielsweise nach Art von Halbschalen zusammengeführt sein.

Die Erfindung wird im Folgenden anhand einer lediglich ein Ausführungsbeispiel darstellenden Zeichnung erläutert. Es zeigen:
- **Fig. 1**: einen erfindungsgemäßen Hohlkörper mit integrierter Öl-abscheideeinrichtung in einer möglichen Ausführungs-form im Längsschnitt gesehen,
- **Fig. 2**: einen Querschnitt durch den Hohlkörper gemäß Fig. 1 entlang der Schnittlinie A-A,
- **Fig. 3**: einen in den Hohlkörper zu integrierenden Drallerzeuger in einer möglichen Ausführungsform in schematischer Darstellung,
- **Fig. 4a bis 4g**: einen Ölabscheidering in unterschiedlichen möglichen Ausführungsformen,
- **Fig. 5**: einen Querschnitt durch den Hohlkörper mit integrierter Ölabscheideeinrichtung mit Bypass-Kanal,
- **Fig. 6, 7**: eine ausschnittsweise Darstellung des Hohlkörpers mit integriertem Drallkörper mit axial verschiebbarem Schneckengang(abschnitt),
- **Fig. 8**: eine alternative Ausgestaltung des erfindungsgemäßen Hohlkörpers,
- **Fig. 9**: der Drallerzeuger gemäß der Fig. 8 in einer perspektivischen Ansicht,
- **Fig. 10a und 10b**: eine Teilansicht des in Fig. 8 dargestellten Hohlkörpers mit abweichenden Funktionsstellungen eines Absperrorgans,
- **Fig. 11**: eine alternative Ausgestaltung eines Absperrorgans in einer perspektivischen Ansicht,
- **Fig. 12**: eine alternative Ausgestaltung des Hohlkörpers mit dem in Fig. 11 dargestellten Absperrorgan in einer Schnittdarstellung,
- **Fig. 13**: eine Teilansicht des in Fig. 12 dargestellten Hohlkörpers in einem Halbschnitt,
- **Fig. 14a bis 14c**: eine Teilansicht des in Fig. 12 dargestellten Hohlkörpers in einer gegenüber der Fig. 13 um 120° gedrehten Ansicht in einem Halbschnitt und mit verschiedenen Funktionsstellungen des in Fig. 11 dargestellten Absperrorgans,
- **Fig. 15a bis 15c**: eine Zylinderkopfhaube mit einem Hohlkörper zur Abscheidung von Blowby-Gas in einer perspektivischen Ansicht, in einem Längsschnitt gemäß der Linie A-A der Fig. 15a bzw. in einem Querschnitt B-B der Fig. 15b und
- **Fig**. **16**: eine alternative Ausgestaltung der Zylinderkopfhaube in einem Längsschnitt.

In Fig. 1 ist schematisch ein erfindungsgemäßer Hohlkörper 2 mit integrierter Ölabscheideeinrichtung dargestellt. Die Ölabscheideeinrichtung wird dabei durch den Hohlkörper 2 mit einem Hohlraum 3, einem in dem Hohlraum 3 angeordneten Drallerzeuger 4, einem Ölabscheidering 5 sowie einen Ölabführkanal 6 und einem Gasabführkanal 7 gebildet. Der Hohlkörper 2 weist eine endseitige Zuführöffnung 9 auf. Das vom Öl zu reinigende Blowby-Gas strömt durch die endseitige Zufuhröffnung 9 in den Hohlraum 3. Aufgrund der in den Drallerzeuger 4 wirkenden Zentrifugalkräfte werden schwerere Ölpartikel des Blowby-Gases an die Innenwand 2a des Hohlraumes 3 gedrängt und dort als Ölfilm abgeschieden.

Der stromabwärts nach der Zuführöffnung 9 angeordnete, als erste Abscheidestufe wirkende Drallerzeuger 4 ist im Wesentlichen schneckenförmig ausgebildet, wobei er umfänglich zumindest einen Schneckengang S1, S2 aufweist. Dabei ist durch den Schneckengang S1, S2 zwischen dem Körper des Drallerzeugers 4 und der Innenwand 2a des Hohlkörpers 2 ein Strömungsweg SW1, SW2 zur Führung des eingeleiteten ölbeladenen Gases (Ölnebel, Blowby-Gas) gebildet. Der Drallerzeuger 4 bildet mit der Mantelfläche 2a des Hohlraums 3 einen wendelförmigen Strömungsweg, wobei die Steigung des Scheckengangs bzw. der Schneckengänge S1, S2 über die Länge variieren kann - insbesondere in Strömungsrichtung abnimmt. Mittels der Steigung kann direkt Einfluss auf den Strömungsquerschnitt des Strömungswegs SW1, SW2 des Drallerzeugers 4 genommen werden und somit die Strömungsgeschwindigkeit im Strömungsweg SW1, SW2 beeinflusst werden. So bewirkt beispielsweise eine Verringerung des Strömungsquerschnitts A eine Erhöhung der Strömungsgeschwindigkeit im entsprechenden Strömungswegabschnitt.

Wie insbesondere in Fig. 3 veranschaulicht, kann der Drallerzeuger 4 zumindest bereichsweise einen weiteren Schneckengang S2 aufweisen. Der zweite Schneckengang S2 erstreckt sich im dargestellten Ausführungsbeispiel in etwa über die Hälfte einer vollständigen (sich über 360° erstreckenden) Schneckenwindung. Er ist dabei in seinem Verlauf gleichläufig (gleicher Richtungssinn) zum Verlauf des ersten Schneckengangs S1 ausgebildet und im Hinblick auf seinen axialen Anfangspunkt in Richtung der Strömung (nach vorn) versetzt - insbesondere um etwa die Länge eines halben Schneckengangs versetzt - angeordnet. Hierdurch können insbesondere zu Beginn des Schneckengangs zumindest bereichsweise zwei parallel verlaufende Strömungswege SW1, SW2 mit möglichst geringem Strömungswiderstand gebildet werden.

Dem in den Hohlraum 3 über die Zuführöffnung 9 eintretenden Blowby-Gas wird über den Drallerzeuger 4 ein Drall aufgezwungen, wodurch auf das im Blowby-Gas schwebende Öl größere Zentrifugalkräfte wirken. Die Ölpartikel (Tropfen und/oder Festpartikel), die der Strömung nicht folgen können, werden somit an der Mantelfläche 2a des Hohlraumes 3 als Ölfilm abgeschieden. Die durch den Drallerzeuger 4 hervorgerufene Zentrifugalkraft ist so groß, dass auch Ölpartikel geringer Masse abgeschieden werden. Der Ölfilm wird durch die Strömung weiter stromab getrieben.

Der Drallerzeuger 4 prägt dem Blowby-Gas einen Drall auf, wodurch mit zunehmendem radialem Abstand von der Achse des Hohlkörpers 2 der Anteil und die Masse der im Ölnebel schwebenden Ölpartikel zunehmen. Ein stromabwärts nach dem Drallerzeuger 4 angeordneter Ölabscheidering 5, der eine zweite Ölabscheidestufe bildet, befindet sich direkt in dem, im mantelseitigen Hohlraumbereich mit Ölpartikeln angereicherten Gasstrom. Der Ölabscheidering 5 stützt sich teilweise mit seinem Umfang an der Mantelfläche 2a des Hohlraumes 3 ab. Mit Vorteil sind über den Umfang des Ölabscheiderings 5 verteilt, in axialer Richtung verlaufende Ausnehmungen 5a angeordnet, wodurch der Ölabscheidering 5 nicht über seinen gesamten Umfang an der Mantelfläche 2a des Hohlraumes 3 anliegt und das abgeschiedene Öl bzw. der an der Mantelfläche 2a fließende Ölfilm in Richtung Ölabführkanal 6 fließen kann.

Bei einer Ausgestaltung gemäß den Fig. 4a bis 4g ist der Ölabscheidering 5 in unterschiedlichen bevorzugten Ausgestaltungen dargestellt. Der Ölabscheidering 5 stellt in jeder Ausgestaltung für die Strömung im Bereich der Mantelfläche ein erhebliches Strömungshindernis in Form eines Prallelements dar. Die in dem Blowby-Gas schwebenden Ölpartikel können dem schnellen Richtungswechsel am Ölabscheidering 5 nicht folgen, prallen gegen die Stirnfläche des Ölabscheiderings 5 und werden so aus dem Ölnebel abgeschieden. Wie auch der Drallerzeuger 4 wird auch der Ölabscheidering 5 mittels aus dem Stand der Technik bekannter stoff-, form- oder kraftschlüssiger Verfahren in der gewünschten Position im Hohlraum 3 des Hohlkörpers 2 fixiert.

Gemäß Fig. 4a ist der Ölabscheidering 5 in einer einfachen Ausführung als massives kreisringförmiges Prallelement (kreisringförmige Prallplatte) ausgeführt.

In der Fig. 4b ist der Ölabscheidering gemäß Fig. 4a mit einer Vielzahl von Löchern bzw. Lochreihen versehen. In dieser Ausgestaltung kann durch eine Anordnung mehrerer gleicher Kreisringscheiben, die drehversetzt hintereinander angeordnet und über Verbinderelemente 5b in einem Verbund zusammengehalten werden, ein System miteinander verbundener Hohlräume gebildet werden, so dass ein den Ölabscheidering 5 durchdringendes Labyrinth von Hohlräumen entsteht. Die Stirnfläche des Ölabscheiderings 5 stellt weiter ein Prallelement dar, wogegen das Labyrinth eine Kombination von Prall- und Umlenkelementen ist. Mittels dieser Prall- und Umlenkelemente werden auch leichtere Ölpartikel aus dem Ölnebel abgeschieden, so dass der Ölnebel stromabwärts des Ölabscheiderings 5 nun als gereinigtes Gas betrachtet werden kann. Materialien für die vorgenannten Ausgestaltungen des Ölabscheiderings 5 können beispielsweise poröse Kunststoffe oder Sinterwerkstoffe sein. Vorzugsweise umfasst der Ölabscheidering 5 auch ein Kunststoff- oder Metallgeflecht (Fig. 4c), welches eine Vielzahl von Hohlräumen und Labyrinthen ausbildet, wobei der Ölabscheidering 5 dann vorzugsweise einen hohlzylindrischen Trägerring T umfasst (Fig. 4d), der das Geflecht stützt und der zudem zur Fixierung des Geflechtes im Hohlraum 3 dient.

In keinem Fall liegt der Ölabscheidering 5 mit seinem gesamten Umfang an der Mantelfläche 2a an. Vielmehr weist der Ölabscheidering 5 entsprechende umfängliche Ausnehmungen 5a auf, so dass das abgeschiedene Öl als Ölfilm an der Mantelfläche 2a des Hohlraums 3 entlang, durch die Ausnehmungen in der umfänglichen Mantelfläche des Ölabscheiderings 5 hindurch fließen kann.

In einer weiteren, in den Fig. 4e und 4f dargestellten Ausführungsform des Ölabscheiderings 5 ist dem Sinterwerkstoff, dem Kunststoff- oder Metallgeflecht und/oder den gelochten Blechringen ein geschlossener Ring 50 (Abschlussring) mit umfänglichen radial nach außen weisenden Stegbereichen 50a (Abstützstege zur radialen Abstützung im Hohlraum 3) in Strömungsrichtung gesehen nachgeordnet. Der Trägerring T, der das Sintermaterial, Geflecht und/ oder die gelochten Blechringe trägt/hält, verhindert das Mitreißen des bereits im Ölabscheidering abgeschiedenen Öls in Richtung Hohlkörpermitte. Der geschlossene Ring 50 stellt für die Strömung ein weiteres Prallelement dar und bietet dem den Ölabscheidering 5 in seinen labyrinthmäßigen Abscheidebereichen durchströmenden Gasstrom nur die Möglichkeit sich radial nach außen in Richtung Innenwand 2a des Hohlkörpers 2 zu bewegen.

In jedem Fall wird der Ölabscheidering 5 von dem Ölnebel angeströmt bzw. durchströmt, so dass die Ölpartikel sich an diesem abscheiden und zu dem bereits an der Mantelfläche des Hohlraums 3 (aufgrund der ersten Ölabscheidestufe "Drallerzeuger") befindlichen Ölfilm zufließen. Wenn der Hohlkörper 2 gemäß einer bevorzugten Ausgestaltung nicht als rotierender bzw. rotierbar gelagerter Körper ausgebildet ist, kann eine Abführung des abgeschiedenen Öls durch eine schräge Einbaulage des Wellenkörpers (Ziel: Ablauf durch Gewichtskraft und Schräge) oder durch andere geeignete Maßnahmen, wie eine spezielle Führung des gereinigten Gasstroms (Ziel: "Mitreißen" des abgeschiedenen Öls) erreicht werden.

Da der dem Drallerzeuger 4 nachgeschaltete, zusätzliche Ölabscheider als Ring ausgebildet ist wird stets ein Mindestströmungsquerschnitt (innerer Querschnitt des Rings) für den Gasstrom bereitgestellt. Somit ist die Ölabscheideeinrichtung effektiv und zuverlässig vor einem Funktionsverlust durch Einfrieren oder Verstopfen geschützt.

Stromabwärts nach dem Ölabscheidering 5, beispielsweise am Ende des Hohlkörpers 2, befindet sich der Ölabführkanal 6 sowie der Gasabführkanal 7 (Fig. 1). Der Ölabführkanal 6 sowie der Gasabführkanal 7 schließen z. B. stirnseitig an den Hohlkörper 2 an. Da das gereinigte Gas ausschließlich in der Nähe der Achse des Hohlkörpers 2 strömt, befindet sich auch der Gasabführkanal 7 bzw. dessen Abführöffnung in Achsnähe des Hohlkörpers 2, so dass der Gasabführkanal 7 nur das gereinigte Gas aufnimmt und ableitet. Ein im Querschnitt gesehen T-förmiges Tauchrohr 12 ragt mit seinem zentralen Schenkel in den endseitig offenen Hohlkörper 2 hinein und bildet zentral, einen Gas-Abführkanal 7 und randseitig mit der Wand des Hohlkörpers 2 einen ÖlAbführkanal 6. Im Inneren des Hohlkörpers 2 fluchtet die Wand des zentralen, in den Hohlkörper 2 ragenden Tauchrohrs 12 unter Beibehaltung eines definierten axialen Abstands mit dem Innendurchmesser des Ölabscheiderings 5 (bzw. dessen kreisringförmiger Innenwand), so dass durch zwischen dem Anfang des Ölabführkanals 6 und dem Ölabscheidering 5 ein strömungsberuhigter Bereich 11, in dem das abgeschiedene Öl bzw. der Ölfilm nahezu unbeeinflusst vom vorbeiströmenden gereinigten Gas ablaufen kann, gebildet ist. Das Ablaufen des abgeschiedenen Öls bzw. des Ölfilms wird bei einer Weiterbildung der Ölabscheideeinrichtung durch eine innere Fase am Ende des Hohlkörpers 2 unterstützt. Der Winkel der Fase ist dabei so zu wählen, dass unter Berücksichtigung der Einbaulage des Motors ein selbständiges Abfließen des Öls nach der Abscheidung auch bei stehendem Motor erfolgen kann.

Gemäß einer in Fig. 5 dargestellten Weiterbildung der Ölabscheideeinrichtung verläuft axial im Drallerzeuger 4 ein Bypass-Kanal 21, welcher mittels einem Bypass-Ventil 22 freigegeben werden kann, um dem Blowby-Gas einen zusätzlichen Strömungsquerschnitt freizugeben und damit eine entsprechende Druckregulierung innerhalb des Hohlkörpers 2 zu gewährleisten. Der Bypass-Kanal 21 mündet (in Strömungsrichtung gesehen) im Endbereich des Drallerzeugers 4 in den Hohlraum 3 vorzugsweise unter einem Winkel zwischen 0° und 110° (insbesondere ca. 90°) zur Längsachse des Drallerzeugers 4. Der Austrittwinkel, unter dem der Bypass-Kanal 21 in den Hohlraum 3 des Hohlkörpers 2 mündet, ist vorzugsweise derart bemessen, dass das aus dem Bypass-Kanal 21 austretende Blowby-Gas den in Strömungsrichtung gesehenen nachgelagerten Ölabscheidering 5 beaufschlagt (an-, um- bzw. durchströmt), so dass an diesem eine möglichst effiziente Ölabscheidung stattfindet. In einer bevorzugten Ausführung ist der Bypass-Kanal 21 in seinem Austrittsbereich derart ausgestaltet, dass die Mittelachse seiner Austrittsöffnung (bzw. seines Austrittskanalabschnitts) in einem Winkel von ca. 90° zur Längsachse des Drallerzeugers 4 verläuft. Der Drallerzeuger 4 ist derart ausgebildet, dass er den Hohlraum 3 des Hohlkörpers 2 in zwei drucktechnisch getrennte und über das Bypass-Ventil 22 verbindbare Druckbereiche unterteilt. Wird durch eine über den Gasabführkanal 7 angeschlossene Pumpe P, über die der Unterdruck im Hohlraum 3 des Wellenkörpers 2 erzeugt wird, ein zu starker Druck erzeugt oder ist der Druck des Blowby-Gases im Außenbereich des Hohlkörpers zu groß, öffnet das Bypass-Ventil 22 und gibt den Bypass-Kanal 21 für das Blowby-Gas frei. Auf diese Weise kann der Druckabfall über dem Drallerzeuger 4 volumenstromabhängig nahezu konstant gehalten und der Drallerzeuger 4 mit einem vorbestimmten Wirkungsgrad betrieben werden.

Gemäß einer in den Fig. 6 und 7 veranschaulichten Weiterbildung der Erfindung ist zumindest ein Schneckengang S1, S2 zumindest bereichsweise axial verschiebbar auf bzw. an dem Grundkörper des Drallerzeugers 4 gelagert ausgebildet. Insbesondere ist zumindest ein Schneckengang S1, S2 (bzw. eine Wand eines Schneckengangs) zumindest bereichsweise auf bzw. an dem Grundkörper des Drallerzeugers 4 verschiebbar, so dass der Querschnitt des wendelförmigen Strömungsweges aktiv veränderbar/verstellbar ist. Eine solche aktive Verstellung kann beispielsweise durch den Gasstrom des Blowby-Gases selbst erfolgen. Die Wand (bzw. der entsprechende Schneckengang(abschnitt)) ist hierzu längs entlang bzw. auf dem Grundkörper des Drallerzeugers 4 verschiebbar an diesem gelagert. Über eine vorbestimmte Kraft (z. B. durch eine (Rückstell-)Feder) wird der verschiebbare Schneckengang(abschnitt) in einer vorbestimmten Position gehalten, so lange bis durch das durchströmende Blowby-Gas eine Strömungskraft größer der Federkraft erzeugt wird und der Schneckengang(abschnitt) strömungsdruckabhängig axial in Strömungsrichtung nach vorn verschoben wird. Alternativ oder zusätzlich kann die axiale Verstellung auch manuell oder automatisiert in Abhängigkeit von vorbestimmten Steuerungsparametern erfolgen. Der verschiebbar gelagerte Schneckengang(abschnitt) ist mit einem Punktmuster gefüllt dargestellt, wobei in Fig. 7 eine von Fig. 6 verschiedene Betriebsposition des verschiebbaren Schneckengang(abschnittes) dargestellt ist, in welcher dieser um eine Strecke x in Strömungsrichtung gesehen verschoben ist.

Die Fig. 8 zeigt eine alternative Ausgestaltung des Hohlkörpers 2, wobei der Drallerzeuger drei Schneckengänge S1, S2, S3 und entsprechend drei Strömungswege SW1, SW2, SW3 aufweist.

Die Strömungswege SW1, SW2, SW3 des Drallerzeugers 4 sind wie zuvor beschrieben dazu vorgesehen, Öl aus dem Blowby-Gas abzuscheiden, wobei aufgrund einer abnehmenden Breite der Strömungswege SW1, SW2, SW3 und damit einer abnehmenden Steigung der Schneckengänge S1, S2, S3 die Strömungsgeschwindigkeit innerhalb der Strömungswege SW1, SW2, SW3 ausgehend von einer Eingangsseite 24 des Drallerzeugers 4 erhöht wird, wodurch das in dem Blowby-Gas enthaltende Öl durch die erzeugten Zentrifugalkräfte nach außen geschleudert und an der Innenwand 2a des Hohlkörpers 2 abgeschieden wird. Um eine effiziente Ölabscheidung zu gewährleisten, muss dabei eine gewisse Strömungsgeschwindigkeit des Blowby-Gases vorhanden sein. Die Strömungsgeschwindigkeit wird dabei im Wesentlichen durch die Druckdifferenz Δp zwischen einem zweiten, an der Eingangsseite 24 des Drallerzeugers 4 wirkenden Drucks p₂ und einem ersten, in dem Zwischenraum zwischen Drallerzeuger 4 und Ölabscheidering 5 wirkenden Drucks p₁ bestimmt.

Um zu vermeiden, dass bei kleinen Volumenströmen an Blowby-Gas die Druckdifferenz Δp und damit die Strömungsgeschwindigkeit zu gering wird, wird der zur Ölabscheidung vorgesehene Strömungsquerschnitt druckabhängig verändert.

Gemäß der in Fig. 8 dargestellten Variante ist dazu ein Absperrorgan 26 in Form eines Innenbolzens vorgesehen, welches in einem zur Eingangsseite 24 des Drallkörpers 4 offenen Aufnahmeraum 27 des Drallkörpers 4 angeordnet ist. Die Eingangsseite 24 ist dabei der endseitigen Zuführöffnung 9 zugewandt.

Die Funktionsweise der in Fig. 8 dargestellten Variante des Hohlkörpers 2 ist einer vergleichenden Betrachtung der Fig. 8, 10a und 10b zu entnehmen, welche das Absperrorgan 26 in unterschiedlichen Funktionsstellungen zeigen, wobei die Druckdifferenz Δp ausgehend von der Fig. 8 über die Fig. 10a bis zur Fig. 10b zunimmt. Gemäß den Fig. 8 und 9 sind die drei Strömungswege SW1, SW2, SW3 über jeweils eine Öffnung 32a, 32b, 32c mit dem Aufnahmeraum 27 verbunden. Das Absperrorgan 26 wird von einer Feder 33 in Richtung einer ersten Endposition gedrückt, wobei zusätzlich der an der Eingangsseite 24 wirkende zweite Druck p₂ sowie der erste Druck p₁ über einen zentralen Kanal 34 des Drallerzeugers 4 auf gegenüberliegende Seiten des Absperrorgans 26 wirken.

Aufgrund eines geringen Volumenstroms an Blowby-Gas ist gemäß der Fig. 8 die Druckdifferenz Δp so gering, dass die von der Feder 33 ausgeübte Kraft ausreicht, um das Absperrorgan 26 in der ersten Endposition zu halten. Während die in den ersten Strömungsweg SW1 führende Öffnung 32a stets geöffnet ist, sind in der ersten Endposition des Absperrorgans 26 die in den zweiten und dritten Strömungsweg SW2, SW3 führenden Öffnungen 32b, 32c durch das Absperrorgan 26 verschlossen.

Mit zunehmendem Volumenstrom an Blowby-Gas steigt auch der zweite Druck p₂ an der Eingangsseite 24 und damit die Druckdifferenz Δp an, so dass das Absperrorgan 26 gegen die Kraft der Feder 33 verschoben wird. Mit zunehmender Druckdifferenz Δp werden dann gemäß den Fig. 10a und 10b sequentiell zunächst die in den zweiten Strömungsweg SW2 führende Öffnung 32b und nachfolgend die in den dritten Strömungsweg SW3 führende Öffnung 32c freigegeben. Entsprechend wird der für die Ölabscheidung zur Verfügung stehende Strömungsquerschnitt erhöht, wodurch ein übermäßiger Anstieg der Druckdifferenz vermieden werden kann und der Drallerzeuger 4 in einem für die Ölabscheidung optimalen Bereich betrieben wird.

Die Fig. 8, 10a und 10b zeigen exemplarisch drei Funktionsstellungen, bei denen eine Öffnung 32a, zwei Öffnungen 32a, 32b oder alle drei Öffnungen 32a, 32b, 32c vollständig freigegeben sind. In den nicht dargestellten Zwischenstellungen ist die in den zweiten Strömungsweg SW2 führende Öffnung 32b bzw. die in den dritten Strömungsweg SW3 führende Öffnung 32c teilweise geöffnet, so dass sich der für die Ölabscheidung effektiv zur Verfügung stehende Querschnitt über den gesamten Weg des Absperrorgans 26 gleichmäßig und kontinuierlich verändert.

Um bei Belastungsspitzen oder einem Fehlbetrieb einen Überdruck abzubauen, kann in dem Absperrorgan 26 ohne weiteres ein Bypass-Ventil 21 integriert werden, welches von der Eingangsseite 24 in den Kanal 34 mündet, der dann auch einen Bypass-Kanal bildet.

Die Fig. 11 bis 13 und Fig. 14a bis 14c beziehen sich auf eine alternative Ausgestaltung des erfindungsgemäßen Hohlkörpers 2, bei der als Absperrorgan 26' eine Schieberhülse vorgesehen ist. Während gemäß der zuvor beschriebenen Ausgestaltung ein Innenbolzen als Absperrorgan 26 in den Drallerzeuger 4 eingesetzt ist, ist gemäß der alternativen Ausgestaltung eine Schieberhülse als Absperrorgan 26' vorgesehen, die mit einem Hülsenabschnitt zwischen der Innenwand 2a des Hohlkörpers 2 und den einzelnen Schneckengängen S1, S2, S3 des Drallerzeugers 4 angeordnet ist. Der Hohlkörper 2 weist zusätzlich zu der endseitigen Zuführöffnung 9 entlang einer Umfangslinie um jeweils 120° versetzt angeordnete radiale Öffnungen 35a, 35b, 35c auf, die jeweils einem der Strömungswege SW1, SW2, SW3 des Drallerzeugers 4 zugeordnet sind. Entsprechend der in den Fig. 8, 9, 10a und 10b beschriebenen Ausgestaltung sind die in den zweiten und dritten Strömungsweg SW2, SW3 mündenden radialen Öffnungen 35b, 35c abhängig von der wirkenden Druckdifferenz Δp geöffnet oder geschlossen, während die in den ersten Strömungsweg SW1 mündende radiale Öffnung 35a stets geöffnet oder zumindest nicht vollständig geschlossen ist.

Um die gleichmäßig entlang einer Umfangslinie angeordneten radialen Öffnungen 35a, 35b, 35c unterschiedlich öffnen und verschließen zu können bzw. in jeder Funktionsstellung offen zu halten, weist das als Schieberhülse ausgebildete Absperrorgan 26' gemäß der Fig. 11 unterschiedlich geformte Durchbrechungen 36a, 36b, 36c auf. Die dem ersten Strömungsweg SW1 und der entsprechenden radialen Öffnung 35a zugeordnete Durchbrechung 36a ist als Langloch derart ausgeführt, dass die Verbindung des ersten Strömungswegs SW1 zu der Umgebung des Hohlkörpers 2 stets geöffnet ist. Die dem zweiten Strömungsweg SW2 und der entsprechenden radialen Öffnung 35b zugeordnete Durchbrechung 36b ist als kürzeres Langloch ausgeführt, so dass ausgehend von einer geringen Druckdifferenz Δp der zweite Strömungsweg SW2 zunächst geschlossen ist. Schließlich ist die dem Strömungsweg SW3 und der entsprechenden radialen Öffnung 35c zugeordnete Durchbrechung 36c kreisförmig ausgebildet, so dass erst in der zweiten Endposition des Absperrorgans 26' der dritte Strömungsweg SW3 vollständig freigegeben ist.

Die beschriebenen Funktionsstellungen sind auch in den Fig. 13, 14a, 14b und 14c dargestellt. In dem Halbschnitt der Fig. 13 sind die dem ersten Strömungsweg SW1 und dem dritten Strömungsweg SW3 zugeordneten Durchbrechungen 36a, 36c sichtbar. Die Fig. 14a zeigt in einem um 120° um die Längsachse verdrehten Halbschnitt die radialen Öffnungen 35b, 35c, die in den zweiten und dritten Strömungsweg SW2, SW3 münden. In der dargestellten ersten Endstellung ist nur der Zugang zu dem ersten Strömungsweg SW1 freigegeben.

Wie bei der in den Fig. 8, Fig. 9, Fig. 10a und Fig. 10b dargestellten Ausgestaltung wird das Absperrorgan 26' zunächst durch eine Feder 33 in dieser Position gehalten, wobei durch einen zentralen Kanal 34 innerhalb des Drallerzeugers 4 der erste Druck p₁ auf eine Seite des Absperrorgans 26' und durch die endseitige Zuführöffnung 9 der an der Eingangsseite 24 herrschende zweite Druck p₂ auf die andere Seite des Absperrorgans 26' wirken. Entsprechend wird bei der Zunahme der Druckdifferenz Δp das Absperrorgan 26' gegen die Rückstellkraft der Feder 33 verschoben, so dass zunächst die Verbindung zwischen dem zweiten Strömungsweg SW2 und der zugeordneten radialen Öffnung 35b durch die entsprechende Durchbrechung 36b des Absperrorgans 26' freigegeben wird (Fig. 14b). Bei einer weiteren Zunahme der Druckdifferenz Δp gelangt das Absperrorgan 26' schließlich in eine zweite Endposition, bei der sämtliche Strömungswege SW1, SW2, SW3 freigegeben sind (Fig. 14c).

Um das als Schieberhülse ausgebildete Absperrorgan 26' längsbeweglich aber drehfest auf dem Drallkörper 4 zu halten, kann das Absperrorgan 26' zwischen den Durchbrechungen 36a, 36b, 36c Längsschlitze 37 aufweisen, die mit entsprechenden Vorsprüngen 38 des Drallkörpers 4 zusammenwirken.

Fig. 15a zeigt eine Zylinderkopfhaube mit einem Haubenkörper 39, der dazu vorgesehen ist, an einem Motorblock zumindest eine Nockenwelle 40 abzudecken. Fig. 15b zeigt ein Längsschnitt entlang der Linie A-A der Fig. 15a, wobei auch die von dem Haubenkörper 39 abgedeckte Nockenwelle 40 angedeutet ist. Des Weiteren ist zu erkennen, dass parallel zu der Nockenwelle und in einem seitlichen Versatz der zuvor beschriebene Hohlkörper 2 zur Abscheidung von Öl aus dem Blowby-Gas unmittelbar unter dem Haubenkörper 39 angeordnet ist, wodurch insgesamt der benötigte Bauraum minimiert wird. In Bereichen der Ventile des Motors gebildetes Blowby-Gas gelangt durch die endseitige Zuführöffnung 9 in den Hohlkörper und wird dann durch den Drallerzeuger 4 und den Ölabscheidering 5 von Öl gereinigt, wobei das abgetrennte Öl und das gereinigte Blowby-Gas wie zuvor beschrieben getrennt voneinander abgeführt werden. Einer vergleichenden Betrachtung der Fig. 15b und 15c ist zu entnehmen, dass gemäß dem dargestellten Ausführungsbeispiel der Haubenkörper 39 einerseits und der Hohlkörper 2 andererseits als separate Teile gefertigt sind, wobei der Hohlkörper 2 beispielsweise durch Schrauben an dem Haubenkörper 39 gehalten werden kann.

Alternativ kann der Hohlkörper 2 aber auch vollständig oder teilweise aus einem Abschnitt des Haubenkörpers 39 gebildet sein. Die Fig. 16 zeigt eine entsprechende Ausgestaltung, bei der der Hohlkörper 2 als integraler Bestandteil eines einstückigen Haubenkörpers 39 gefertigt ist. Um zu vermeiden, dass von der Nockenwelle 40 Öl direkt in die Zuführöffnung 9 geschleudert wird, können in der freien Sichtlinie zwischen der Nockenwelle 40 und der Zuführöffnung 9 auch zusätzliche Elemente in Form von Prallblechen oder Blenden angeordnet werden, die aus Gründen der Übersichtlichkeit in den Figuren nicht dargestellt sind.

In der Fig. 16 ist des weiteren dargestellt, dass auch bei einer Ausgestaltung ohne ein Absperrorgan 26, 26' die Anordnung einer mantelseitigen, radialen Öffnung 35 zweckmäßig sein kann. So gelangt bei dem Normalbetrieb das Blowby-Gas durch die mantelseitige, radiale Öffnung 35 in einen zugeordneten Strömungsweg SW, während die endseitige Zuführöffnung 9 dem Bypass-Ventil 22 zugeordnet ist, welches druckabhängig den anschließenden Bypass-Kanal 21 verschließt.

## Patentansprüche

1. Zumindest bereichsweise hohlzylindrisch ausgebildeter Hohlkörper (2) mit integrierter Ölabscheideeinrichtung,
wobei in einem Hohlraum (3) des Hohlkörpers (2) ein Drallerzeuger (4) angeordnet ist,
wobei der Hohlkörper (2) zumindest eine endseitige Zuführöffnung (9) aufweist, über die dem Hohlraum (3) mit Öl beladenes Gas zuführbar ist und
wobei der Hohlkörper (2) zumindest eine Abführöffnung zur Ausleitung von abgeschiedenem Öl und zur Ausleitung von von Öl befreitem Gas aufweist,
**dadurch gekennzeichnet, dass** innerhalb des Hohlraums (3) und in Strömungsrichtung gesehen dem Drallerzeuger (4), der eine erste Ölabscheiderstufe bildet, nachgelagert ein Ölabscheidering (5) als zweite Ölabscheiderstufe angeordnet ist, wobei der Ölabscheidering (5) für die Strömung im Bereich einer Innenwand (2a) des Hohlraumes (3) ein Strömungshindernis in Form eines Prallelementes bildet.

2. Hohlkörper (2) nach Anspruch 1, **dadurch gekennzeichnet, dass** der Ölabscheidering (5) mit seiner äußeren Mantelfläche an der Innenwand (2a) des Hohlkörpers (2) anliegt und in seiner äußeren Mantelfläche zumindest eine axial verlaufende Ausnehmung (5a) aufweist.

3. Hohlkörper (2) nach Anspruch 1 oder 2, **dadurch gekennzeichnet, dass** der Drallerzeuger (4) einen integrierten Bypasskanal (21) aufweist.

4. Hohlkörper (2) nach einem der Ansprüche 1 bis 3, **dadurch gekennzeichnet, dass** der Drallerzeuger (4) als ein sich in axialer Richtung des Hohlkörpers (2) erstreckender Körper ausgebildet ist, der umfänglich zumindest einen Schneckengang (S1, S2, S3) aufweist, derart, dass durch den Schneckengang (S1, S2, S3), zwischen dem Körper des Drallerzeugers (4) und der Innenwand (2a) des Hohlkörpers (2), ein Strömungsweg (SW1, SW2, SW3) zur Führung des eingeleiteten ölbeladenen Gases gebildet ist.

5. Hohlkörper (2) nach Anspruch 4, **dadurch gekennzeichnet, dass** der Körper des Drallerzeugers (4) zumindest bereichsweise einen zweiten Schneckengang (S2, S3) aufweist, derart, dass zumindest bereichsweise zwei parallel verlaufende Strömungswege (SW1, SW2, SW3) gebildet sind.

6. Hohlkörper (2) nach Anspruch 5, **dadurch gekennzeichnet, dass** zwischen dem Drallerzeuger (4) und dem Ölabscheidering (5) ein erster Druck (p₁) vorliegt und dass an einer Eingangsseite (24) des Drallerzeugers (4) ein zweiter Druck (p₂) vorliegt, wobei ein Absperrorgan (26) an der Eingangsseite (24) zumindest einen der zwischen den Schneckengängen (S1, S2, S3) gebildeten Strömungswege (SW1, SW2, SW3) abhängig von der Druckdifferenz (Δp) zwischen dem zweiten Druck (p₂) und dem ersten Druck (p₁) freigibt oder verschließt.

7. Höhlkörper (2) nach Anspruch 6, **dadurch gekennzeichnet, dass** der Zugang zu zumindest einem der Strömungswege (SW1, SW2, SW3) unterhalb einer vorgegebenen Druckdifferenz (Δp₀) geschlossen ist und bei Überschreiten der vorgegebenen Druckdifferenz (Δp₀) von dem Absperrorgan (26, 26') freigegeben wird.

8. Höhlkörper (2) nach Anspruch 6 oder 7, **dadurch gekennzeichnet, dass** der Drallerzeuger (4) zumindest drei Schneckengänge (S1, S2, S3) aufweist.

9. Hohlkörper (2) nach einem der Ansprüche 6 bis 8, **dadurch gekennzeichnet, dass** das Absperrorgan (26, 26') entlang der Achse des Hohlkörpers (2) längsbeweglich geführt und mit einer Feder (33) beaufschlagt ist.

10. Hohlkörper (2) nach einem der Ansprüche 6 bis 9, **dadurch gekennzeichnet, dass** das Absperrorgan (26) in einem zur Eingangsseite (24) offenen Aufnahmeraum (27) des Drallerzeugers (4) angeordnet ist, wobei die Strömungswege (SW1, SW2, SW3) jeweils durch eine Öffnung (32a, 32b, 32c) mit dem Aufnahmeraum (27) verbunden sind.

11. Zylinderkopfhaube mit einem Hohlkörper (2) nach einem der Ansprüche 1 bis 10.

12. Zylinderkopfhaube nach Anspruch 11, **dadurch gekennzeichnet, dass** der Hohlkörper (2) an einer Haubeninnenseite angeordnet ist.

13. Zylinderkopfhaube nach Anspruch 11 oder 12, **dadurch gekennzeichnet, dass** vor der Zuführöffnung (9) zumindest ein Element vorgesehen ist, welches ein direktes Einschleudern von Öl durch eine im montierten Zustand von der Zylinderkopfhaube abgedeckte Nockenwelle (40) verhindert.

14. Zylinderkopfhaube nach einem der Ansprüche 11 bis 13, **dadurch gekennzeichnet, dass** der Hohlkörper (2) im montierten Zustand parallel oder im Wesentlichen parallel zu einer von der Zylinderkopfhaube abgedeckten Nockenwelle (40) liegt.

## Claims

1. A hollow body (2) with an at least sectional hollow-cylindrical configuration having an integrated oil separation device,
wherein a swirl generator (4) is arranged in a cavity (3) in the hollow body (2),
wherein the hollow body (2) has at least one feed opening (9) at the end via which gas charged with oil can be fed to the cavity (3) and
wherein the hollow body (2) has at least one removal opening for carrying away separated oil and for carrying away gas from which the oil has been removed,
**characterized in that** within the cavity (3) and viewed in the flow direction, downstream of the swirl generator (4) which forms a first oil separator stage, an oil separator ring (5) is arranged as the second oil separator stage, wherein the oil separator ring (5) creates a flow obstacle in the form of a baffle plate to the flow in the region of an inner wall (2a) of the cavity (3).

2. The hollow body (2) according to claim 1,
**characterized in that** the oil separator ring (5) bears against the inner wall (2a) of the hollow body (2) with its outer curved surface and has at least one axially running recess (5a) in its outer curved surface.

3. The hollow body (2) according to claim 1 or 2,
**characterized in that** the swirl generator (4) has an integrated bypass channel (21).

4. The hollow body (2) according to one of claims 1 to 3,
**characterized in that** the swirl generator (4) is configured as a body extending in the axial direction of the hollow body (2) which has at least one screw flight (S1, S2, S3) circumferentially, in such a manner that a flow path (SW1, SW2, SW3) for conveying the oil-charged gas that has been introduced is created by the screw flight (S1, S2, S3) between the body of the swirl generator (4) and the inner wall (2a) of the hollow body (2).

5. The hollow body (2) according to claim 4,
**characterized in that** the body of the swirl generator (4) has a second screw flight (S2, S3), at least sectionally, in such a manner that two flow paths (SW1, SW2, SW3) running parallel are formed at least sectionally.

6. The hollow body (2) according to claim 5,
**characterized in that** a first pressure (p₁) exists between the swirl generator (4) and the oil separator ring (5) and that a second pressure (p₂) exists on an input side (24) of the swirl generator (4), wherein a shut-off device (26) on the input side (24) opens or closes at least one of the flow paths (SW1, SW2, SW3) formed between the screw flights (S1, S2, S3), irrespective of the pressure difference (Δp) between the second pressure (p₂) and the first pressure (p₁).

7. The hollow body (2) according to claim 6,
**characterized in that** access to at least one of the flow paths (SW1, SW2, SW3) is closed below a predefined pressure difference (Δp₀) and opened by the shut-off device (26, 26') when the predefined pressure difference (Δp₀) is exceeded.

8. The hollow body (2) according to claim 6 or 7,
**characterized in that** the swirl generator (4) has at least three screw flights (S1, S2, S3).

9. The hollow body (2) according to one of claims 6 to 8,
**characterized in that** the shut-off device (26, 26') is guided in a longitudinally movable manner along the axis of the hollow body (2) and acted on by a spring (33).

10. The hollow body (2) according to one of claims 6 to 9,
**characterized in that** the shut-off device (26) is arranged in a receiving space (27) of the swirl generator (4) which is open to the input side (24), wherein the flow paths (SW1, SW2, SW3) are each connected to the receiving space (27) by an opening (32a, 32b, 32c).

11. A cylinder head cover with a hollow body (2) according to one of claims 1 to 10.

12. The cylinder head cover according to claim 11,
**characterized in that** the hollow body (2) is arranged on an inside of the cover.

13. The cylinder head cover according to claim 11 or 12,
**characterized in that** at least one element is provided before the feed opening (9) which prevents oil from being flung directly by a camshaft (40) covered by the cylinder head cover in the mounted state.

14. The cylinder head cover according to one of claims 11 to 13, **characterized in that** the hollow body (2) lies parallel or substantially parallel to a camshaft (40) covered by the cylinder head cover in the mounted state.

## Revendications

1. Corps creux (2) réalisé au moins par endroits de manière cylindrique creuse avec un dispositif séparateur d'huile intégré,
dans lequel un générateur de turbulence (4) est disposé dans un espace creux (3) du corps creux (2),
dans lequel le corps creux (2) présente au moins un orifice d'alimentation (9) du côté d'extrémité via lequel l'espace creux (3) peut être alimenté en gaz chargé d'huile, et
dans lequel le corps creux (2) présente au moins un orifice d'évacuation pour l'évacuation d'huile séparée et pour l'évacuation de gaz déshuilé,
**caractérisé en ce qu'**à l'intérieur de l'espace creux (3) et en vue dans le sens d'écoulement, une bague de séparation d'huile (5) en tant que deuxième étage de séparateur d'huile est disposée en aval du générateur de turbulence (4) qui forme un premier étage de séparateur d'huile, dans lequel la bague de séparation d'huile (5) forme, pour l'écoulement dans la zone d'une paroi intérieure (2a) de l'espace creux (3), un obstacle à l'écoulement sous la forme d'un élément d'impact.

2. Corps creux (2) selon la revendication 1, **caractérisé en ce que** la bague de séparation d'huile (5) repose avec sa surface d'enveloppe extérieure contre la paroi intérieure (2a) du corps creux (2) et présente, dans sa surface d'enveloppe extérieure, au moins un évidement (5a) s'étendant axialement.

3. Corps creux (2) selon la revendication 1 ou 2,
**caractérisé en ce que** le générateur de turbulence (4) présente un canal de dérivation (21) intégré.

4. Corps creux (2) selon l'une des revendications 1 à 3,
**caractérisé en ce que** le générateur de turbulence (4) est réalisé en tant que corps s'étendant en direction axiale du corps creux (2), lequel présente à la périphérie au moins un pas de vis (S1, S2, S3) de manière à ce que, grâce au pas de vis (S1, S2, S3), une voie d'écoulement (SW1, SW2, SW3) soit formée entre le corps du générateur de turbulence (4) et la paroi intérieure (2a) du corps creux (2) pour guider le gaz chargé d'huile engagé.

5. Corps creux (2) selon la revendication 4, **caractérisé en ce que** le corps du générateur de turbulence (4) présente au moins par endroits un deuxième pas de vis (S2, S3) de manière à ce que, au moins par endroits, deux voies d'écoulement (SW1, SW2, SW3) s'étendant parallèlement soient formées.

6. Corps creux (2) selon la revendication 5, **caractérisé en ce que**, entre le générateur de turbulence (4) et la bague de séparation d'huile (5), il y a une première pression (p₁) et **en ce qu'**une deuxième pression (p₂) existe d'un côté d'entrée (24) du générateur de turbulence (4), dans lequel un organe d'obturation (26) du côté d'entrée (24) libère ou ferme ou moins l'une des voies d'écoulement (SW1, SW2, SW3) formées entre les pas de vis (S1, S2, S3) en fonction de la différence de pression (Δp) entre la deuxième pression (p₂) et la première pression (p₁) .

7. Corps creux (2) selon la revendication 6, **caractérisé en ce que** l'accès à au moins l'une des voies d'écoulement (SW1, SW2, SW3) est fermé en-deçà d'une différence de pression (Δp₀) prescrite et est libéré par l'organe d'obturation (26, 26') en cas de dépassement par le haut de la différence de pression (Δp₀) prescrite.

8. Corps creux (2) selon la revendication 6 ou 7,
**caractérisé en ce que** le générateur de turbulence (4) présente au moins trois pas de vis (S1, S2, S3).

9. Corps creux (2) selon l'une des revendications 6 à 8,
**caractérisé en ce que** l'organe d'obturation (26, 26') est guidé, de façon mobile longitudinalement, le long de l'axe du corps creux (2) et est soumis à la contrainte d'un ressort (33).

10. Corps creux (2) selon l'une des revendications 6 à 9,
**caractérisé en ce que** l'organe d'obturation (26) est disposé dans un espace de logement (27) ouvert vers le côté d'entrée (24) du générateur de turbulence (4), dans lequel les voies d'écoulement (SW1, SW2, SW3) sont respectivement reliées via une ouverture (32a, 32b, 32c) à l'espace de logement (27).

11. Capot de culasse de cylindre avec un corps creux (2) selon l'une des revendications 1 à 10.

12. Capot de culasse de cylindre selon la revendication 11, **caractérisé en ce que** le corps creux (2) est disposé d'un côté intérieur de capot.

13. Capot de culasse de cylindre selon la revendication 11 ou 12, **caractérisé en ce que** l'on prévoit, devant l'ouverture d'alimentation (9), au moins un élément qui évite une injection directe d'huile par un arbre à cames (40) recouvert à l'état monté par le capot de culasse de cylindre.

14. Capot de culasse de cylindre selon l'une des revendications 11 à 13, **caractérisé en ce qu'**à l'état monté, le corps creux (2) se situe parallèlement ou sensiblement parallèlement à un arbre à cames (40) recouvert par le capot de culasse de cylindre (40).
